# FASCICULE DE BREVET EUROPEEN

(11) **EP 3 807 722 B1**
(45) Date de publication et mention de la délivrance du brevet: **15.10.2025**
(21) Numéro de dépôt: 19762460.4
(22) Date de dépôt: 18.06.2019
(51) Int. Cl.: G04B 19/04, G04B 19/02

(54) **MÉCANISME D'AFFICHAGE TROCHOÏDAL**
TROCHOIDALER ANZEIGEMECHANISMUS
TROCHOIDAL DISPLAY MECHANISM

(30) Priorité: 18.06.2018 CH 7682018
(43) Date de publication de la demande: 21.04.2021
(73) Titulaire: Manufacture d'Horlogerie Audemars Piguet SA, 1348 Le Brassus (CH)
(72) Inventeur: REY-MERMET, Gilles, 1347 Le Sentier (CH); CORNIBÉ, Sylvain, 74270 Chêne-en-Semine (FR)
(74) Mandataire: P&TS SA (AG, Ltd.)
(86) Numéro de dépôt international: PCT/IB2019/055105
(87) Numéro de publication internationale: WO 2019/244035

(56) Documents cités:
- EP-A1- 1 003 085
- EP-A1- 1 780 612
- EP-A1- 2 544 055
- CH-A1- 710 084
- CH-A5- 692 257
- DE-U1- 29 905 074
- US-A- 5 280 461

## Description

### Domaine technique

La présente invention concerne un mécanisme d'affichage trochoïdal notamment pour une pièce d'horlogerie.

### Etat de la technique

On connaît dans la technique horlogère plusieurs exemples de mécanismes d'affichage capable de déplacer un dispositif mobile le long d'une trajectoire fermée non circulaire. Ces affichages sont recherchés lorsqu'on souhaite proposer un affichage de forme nouvelle et originale, pour épouser la forme d'un cadran allongé, ou bien pour donner à un affichage une allure spéciale permettant de le distinguer aisément.

Le document EP2993532 décrit par exemple une aiguille pivotante autour d'un axe de révolution. L'aiguille est montée sur un mobile qui suit une trajectoire elliptique autour du centre de la montre, entrainé par un mécanisme qui comporte un bras pivotant et un différentiel. L'aiguille est constamment alignée avec le centre de la montre.

CH708264 propose une solution différente dans laquelle le mouvement est obtenu par un mécanisme comprenant des leviers articulés, tandis que CH702133 propose une solution d'un problème similaire basée sur un système planétaire avec un train d'engrenages dans le planétaire. D'autres réalisations, notamment DE29905074 utilisent des éléments mobiles coulissant dans des rainures de forme libre.

DE29903950 propose un mécanisme d'affichage dans lequel l'indicateur est un point sur une face d'une roue dentée qui roule à l'intérieur d'une couronne, de façon à générer des trajectoires trochoïdales, hypotrochoïdes ou épitrochoïdes. US5280461 divulgue un indicateur entraîné par une roue satellite avec une pointe coulissante; CH 692257 une montre avec un sous-cadran tournant autour du centre du cadran principal; EP2544055 une montre avec des indicateurs affichés sur un support pivotant, tel une masse oscillante.

Les systèmes connus qui permettent la génération de trajectoires non circulaires de l'aiguille sont souvent encombrants et complexes et/ou ne permettent pas de réaliser l'affichage sur la périphérie du cadran ce qui rend la lecture de l'information difficile et imprécise.

### Bref résumé de l'invention

Un but de la présente invention est de proposer un affichage hypo- ou épi- trochoïdal exempt des limitations des dispositifs connus.

Selon l'invention, ce but est atteint par l'objet de la revendication principale, et notamment au moyen d'un mécanisme d'affichage d'une information pour une pièce d'horlogerie comportant, un mobile destiné à être entrainé en rotation par le mouvement de la pièce d'horlogerie autour d'un axe d'affichage, un satellite pivoté sur le mobile autour d'un axe de satellite parallèle à l'axe d'affichage et distant d'une distance d1 non nulle de l'axe d'affichage, une zone d'affichage, un indicateur solidaire du satellite et dont la position relative à la zone d'affichage fournit l'information, une couronne centrée sur l'axe d'affichage et reliée cinématiquement au satellite, l'indicateur d'affichage étant solidaire en rotation du satellite et étant situé à une distance d2 de l'axe du satellite supérieure ou égale à la distance d1.

Autrement dit, le mobile pivote dans le sens opposé à celui de l'indicateur. Dans le cas classique où l'information est affichée dans le sens horaire, le mobile pivote donc dans le sens antihoraire. Par rapport à l'art antérieur, l'invention a pour avantage de permettre l'affichage de l'information à la périphérie de la zone d'affichage en augmentant la distance parcourue par l'indicateur ce qui facilite et augmente la précision de la lecture de l'information. Alternativement, pour une taille d'affichage donnée, l'invention permet de proposer un mécanisme d'entrainement de taille réduite.

Selon un mode de réalisation avantageux, la distance d2 est supérieure à la distance *d1*+*r* ce qui permet d'obtenir une trajectoire de l'indicateur entièrement à l'extérieur du cercle défini par la couronne.

D'autres avantages de l'invention, objets des revendications dépendantes, apparaitront à la lecture de la description.

### Brève description des figures

Des exemples de mise en œuvre de l'invention sont indiqués dans la description illustrée par les figures annexées dans lesquelles :
- La figure **1** illustre une réalisation d'un affichage selon l'invention, vu du côté cadran.
- La figure **2** est une vue du mécanisme de la figure 1 du côté platine.
- Les figures **3a** à **3c** illustrent le mécanisme d'affichage de l'invention respectivement à 12, 2 et 6 heures.
- La figure **4** illustre le cadran d'une montre comprenant le mécanisme d'affichage de l'invention.
- Les figures **5** et **6** présentent, de manière schématique, deux variantes dans lesquelles la trajectoire décrite par l'indicateur est une courbe non circulaire avec une symétrie cyclique respectivement d'ordre quatre et cinq.

### Exemple(s) de mode de réalisation de l'invention

Avec référence aux figures annexées **1** à **4,** le mécanisme d'affichage comporte un mobile **10** qui est entrainé en rotation par le mouvement d'un mécanisme horloger. Dans l'exemple illustré, cet entrainement est obtenu par le pignon **13** solidaire du mobile 10 et coopérant avec une roue non illustrée d'un mouvement horloger, mais d'autres moyens d'entrainement sont également possibles.

Le mobile **10** pivote autour de l'axe d'affichage **17** qui, comme on le verra par la suite, est l'axe central de l'ellipse sur laquelle se réalise l'affichage. Le mobile **10** porte un axe ou un palier excentré sur lequel est fixée une roue satellite **20,** capable de pivoter autour de l'axe de satellite **27.** Une aiguille **51** est montée solidaire du satellite **20.** La pointe de l'aiguille **51** constitue un indicateur **50** dont la position relative à une zone d'affichage **80** fournit l'information à afficher. Dans l'exemple présenté, la zone d'affichage **80** est le cadran de la pièce d'horlogerie. Celui-ci comporte des index **83** pour déterminer avec plus de facilité et de précision, la position de l'indicateur **50** en référence à la zone d'affichage **80.**

Une couronne circulaire **30** est positionnée concentriquement à l'axe d'affichage **17** et coopère avec le satellite **20.** Dans une variante préférée, la couronne **30** est fixe et le rapport de réduction de cet engrenage est de 1÷2, en ce que le nombre de dents de la couronne **30** est le double de celui du satellite **20,** en sorte que, lorsque le mobile **10** tourne d'un angle donné dans une direction relativement à la zone d'affichage, le satellite **20** tourne, relativement au mobile **10,** d'un angle double dans la direction opposée.

La résultante de ces deux rotations opposées est que le satellite **20** tourne, relativement à la zone d'affichage **80,** d'un angle égal et opposé à celui du mobile **10.** La trajectoire décrite par l'indicateur dépend de sa position relativement aux axes de l'affichage et du satellite. Selon un aspect particulier de l'invention, la distance d2 entre l'indicateur et l'axe de satellite **27** est supérieure ou égale à la distance d1 entre l'axe de l'affichage **17** et l'axe de satellite **27.** Il en résulte pour l'indicateur **50** une trajectoire elliptique dans le sens opposé à celui du mobile **10.**

Si, comme dans l'exemple illustré, la distance d2 est supérieure à la somme de d1 et du rayon r de la couronne **30,** la trajectoire décrite par l'indicateur **50** est entièrement extérieure à la couronne **30.**

Dans l'exemple présenté, le mécanisme permet d'afficher une information horaire comme l'heure, la minute ou la seconde. Les figures **3a** à **3c** illustrent trois positions de l'affichage avec le cadran partiellement représenté pour dévoiler le mécanisme. Dans la figure **3a****,** l'axe de satellite **27** se trouve à six heures, tandis que l'indicateur **50** indique douze heures. La figure **3b** illustre la position de l'affichage à deux heures : le mobile **10** a tourné de 60° en sens antihoraire et l'aiguille de 120° en sens horaire par rapport au mobile **10.** Le résultat est une rotation en sens horaire de 60° de l'indicateur **50,** comme il est attendu pour une aiguille indiquant deux heures, avec un déplacement circulaire antihoraire vers la droite et vers le haut de l'origine de l'aiguille.

La figure **3c** illustre la position de l'affichage à six heures. Le mobile **10** a effectué un demi-tour antihoraire, et l'aiguille un demi-tour horaire relativement au cadran.

La figure **4** illustre une possible réalisation d'un cadran de montre selon l'invention. Avantageusement, un cache **87** de forme circulaire est solidaire du mobile **10** et présente un perçage colinéaire avec l'axe de satellite **27** pour le passage de l'axe de l'aiguille **51.** Le cache **87** se trouve à l'intérieur d'une ouverture du cadran et au même niveau que celui-ci. Le cache **87** permet de dissimuler la roue satellite **20** et la couronne **30** pour donner l'impression que l'origine de l'aiguille se "balade" dans la région centrale du cadran.

On peut noter que l'indicateur **50** décrit une ellipse avec un demi-axe majeur a *= d2 + d1* et un demi-axe mineur b ***=** d2 - d1.*

L'invention n'est pas non plus limitée au cas d'une roue satellite entrainant une aiguille. On peut concevoir aussi des variantes dans lesquelles le satellite **20** présente lui-même un point caractéristique visible, ou entraine un mobile avec un point caractéristique, ou tout autre indicateur ou moyen d'affichage.

D'autres courbes non circulaires peuvent être obtenues, dans le cadre de l'invention, en choisissant un rapport de transmission différent de 1÷2 entre la couronne **30** et la roue **20.** On peut en effet produire une classe plus générale de courbes dont l'ellipse correspondant au rapport 1÷2 entre la couronne **30** et la roue **20** n'est qu'un cas particulier. La figure **5** montre un exemple dans lequel le rapport de réduction entre la couronne **30** et le satellite **20** est de 3÷4 (pour simplifier, seulement les cercles primitifs sont représentés). Le satellite **20** porte un indicateur **50** décrivant une courbe avec une symétrie cyclique d'ordre 4, avec quatre côtés sensiblement droits et des angles arrondis. Pendant un cycle d'affichage, l'indicateur **50** décrit une trajectoire **100** dont la forme peut être modifiée en faisant varier la distance d2 relativement aux dimensions des roues **20** et **30 :** un allongement donne lieu à une trajectoire plus arrondie. Préférablement, on choisira la distance d2 en sorte que la courbe **100** est entièrement à l'extérieur du cercle primitif de la couronne **30,** mais cela n'est pas une caractéristique essentielle de l'invention.

D'une façon générale le mécanisme permettant que l'indicateur **50** décrive une courbe comportant une seule boucle et *n+1* sommets est obtenu lorsque, pendant un cycle d'affichage, le satellite **20** effectue n+1 rotations en référence au mobile **10** alors que le mobile **10** effectue n rotations dans le sens opposé en référence à la zone d'affichage. Cela correspond, quand la couronne **30** est fixe, à un rapport de *n*/*(n+1)* entre la roue satellite **20** et la couronne. *n=1* est le cas présenté sur les figures **1** à **3** et donne une trajectoire elliptique. *n=2* donnerait un rapport de 2/3 et une trajectoire de forme triangulaire. *n=3* est le cas particulier de la figure **5** dans lequel le mobile **10** décrit trois tours autour de l'axe **17** lorsque le satellite **20** effectue 4 tours par rapport au mobile **10.**

On comprend aussi qu'on pourrait réaliser d'autres trajectoires en choisissant des rapports différents entre la dimension de la couronne **30** et du satellite **20,** les rapports 4÷5, 5÷6 produisent des trajectoires pentagonales, hexagonales, et ainsi de suite qui peuvent s'adapter aux formes de cadrans les plus diverses.

Le rapport de réduction mentionné plus haut peut être exprimé par des nombres entiers non consécutifs : en ce cas, l'indicateur **50** réalise plusieurs révolutions autour de l'axe d'affichage **17** pendant un cycle d'affichage et la trajectoire **100** présente plusieurs boucles se croisant. Le nombre de révolutions de l'indicateur correspond à la différence entre le nombre de rotations du satellite par rapport au mobile **10** et le nombre de rotations du mobile **10** par rapport à la zone d'affichage.

L'exemple de la figure **6** montre une variante de l'invention dans laquelle le rapport est de 3÷5. Pendant un cycle d'affichage, le satellite **20** tourne 5 fois en référence au mobile **10** alors que celui-ci tourne trois fois autour de l'axe **17.** L'indicateur **50** décrit ainsi une trajectoire **100** comportant deux révolutions et en forme d'étoile à cinq pointes.

L'invention permet un nombre infini de variantes non représentées. Un rapport de 5÷7, par exemple, produirait une trajectoire entrelacée avec sept côtés sensiblement droits et des angles arrondis. Un rapport de 5/8 produirait une trajectoire avec 3 révolutions et 8 sommets...

En augmentant le nombre de révolutions, on augmente la longueur de la trajectoire **100** ce qui permet d'améliorer la lisibilité et la précision de l'information affichée.

Dans une variante non représentée, l'indicateur **50** se situe à une distance d2 égale à d1 et décrit alors une trajectoire linéaire.

Il est possible de combiner l'affichage de l'invention avec un mécanisme rétrograde afin de réaliser un affichage rétrograde à la trajectoire et à la position facilement adaptables.

Selon un aspect particulier de l'invention, la couronne n'est pas fixe, mais est destinée à être entrainée en rotation autour de l'axe d'affichage **17** par le mouvement. Cela permet par exemple de réduire la taille de la roue satellite sans modifier la cinématique de l'indicateur et de dégager le centre de l'affichage. Cela permet également de réaliser un mécanisme à deux entrées pour afficher une information différentielle comme la réserve de marche.

Selon une autre variante de l'invention non représentée, la couronne **30** comporte une denture extérieure engrenant indirectement avec le satellite **20** par l'intermédiaire d'un pignon inverseur monté sur le mobile **10.** Le pignon inverseur permet au satellite **20** de tourner dans le sens opposé à celui du mobile **10.** L'utilisation d'une denture extérieure pour la couronne **30** permet de simplifier le mécanisme en particulier lorsque la couronne **30** est mobile.

Le mécanisme de l'invention permet de réaliser des affichages de formes originales avec une remarquable économie de moyens, et se prête donc particulièrement bien à la réalisation d'une montre au design épuré. Par ailleurs, le mécanisme occupe un espace contenu au centre du cadran ; on peut donc le combiner avantageusement avec d'autres affichages périphériques à disques ou à petites aiguilles, pour créer une montre compliquée.

### Numéros de référence employés sur les figures

- 10: mobile
- 13: roue d'entrainement
- 17: axe d'affichage
- 20: satellite
- 27: axe de satellite
- 30: couronne
- 50: indicateur
- 51: aiguille
- 80: zone d'affichage
- 83: index
- 87: cache
- a: demi-axe majeur
- b: demi-axe mineur
- d1: entre-axe 17, 27
- d2: distance de l'indicateur à l'axe de satellite 27

## Revendications

1. Mécanisme d'affichage d'une information pour une pièce d'horlogerie comportant:
un mobile (10) destiné à être entrainé en rotation par le mouvement de la pièce d'horlogerie autour d'un axe d'affichage (17),
un satellite (20) pivoté sur le mobile (10) autour d'un axe de satellite (27) parallèle à l'axe d'affichage (17) et distant d'une distance d1 (d1) non nulle de l'axe d'affichage (17),
une zone d'affichage (80),
un indicateur d'affichage (50) comportant une extrémité dont la position relative à la zone d'affichage (80) fournit l'information,
une couronne (30) de rayon r, centrée sur l'axe d'affichage (17) et reliée cinématiquement au satellite (20),
l'extrémité de l'indicateur d'affichage (50) étant situé à une distance d2 (d2) de l'axe du satellite (27) supérieure ou égale à la distance d1 **caractérisé en ce que** ledit indicateur d'affichage (50) est solidaire du satellite (20) en rotation, et **en ce que** le mobile (10) pivote dans le sens antihoraire en référence à la zone d'affichage.

2. Mécanisme d'affichage selon la revendication 1, dans lequel la distance d2 est supérieure à la distance d1+r.

3. Mécanisme d'affichage selon une des revendications précédentes, dans lequel la couronne (30) est fixe en référence à la zone d'affichage.

4. Mécanisme d'affichage selon la revendications 1 ou 2, dans lequel la couronne (30) est destinée à être entrainée en rotation par le mouvement autour de l'axe d'affichage (17).

5. Mécanisme d'affichage selon la revendication précédente, dans lequel l'information affichée est la réserve de marche.

6. Mécanisme d'affichage selon une des revendications précédentes, dans lequel la couronne (30) comporte une denture intérieure engrenant avec le satellite (20).

7. Mécanisme d'affichage selon une des revendications 1 à 5, dans lequel la couronne (30) comporte une denture extérieure engrenant indirectement avec le satellite (20) par l'intermédiaire d'un pignon inverseur monté sur le mobile (10).

8. Mécanisme d'affichage selon une des revendications précédentes, agencé de façon que, pendant un cycle d'affichage, le satellite (20) effectue n+1 rotations en référence au mobile (10) alors que le mobile (10) effectue n rotations dans le sens opposé en référence à la zone d'affichage.

9. Mécanisme d'affichage selon la revendication précédente, dans lequel n est égal à 1, 2, 3, 4 ou 5.

10. Mécanisme d'affichage selon une des revendications précédentes, dans lequel l'indicateur d'affichage (50) est l'extrémité d'une aiguille montée sur le satellite (20).

11. Affichage rétrograde comportant un mécanisme d'affichage selon l'une des revendications précédentes.

## Patentansprüche

1. Ein Anzeigemechanismus von Informationen für ein Uhrwerk, umfassend:
ein Mobile (10), das dazu bestimmt ist, durch die Bewegung des Uhrwerks um eine Anzeigeachse (17) in Drehung versetzt zu werden,
einen Satelliten (20), der auf dem Mobil (10) um eine zur Anzeigeachse (17) parallele und um einen Abstand d1 (d1) von der Anzeigeachse (17) versetzte Satellitenachse (27), der nicht Null ist, schwenkbar ist,
einen Anzeigebereich (80),
einen Anzeigeindikator (50) mit einem Ende, dessen Position in Bezug auf die Anzeigefläche (80) die Information angibt,
eine Krone (30) mit dem Radius r, die auf der Anzeigeachse (17) zentriert und kinematisch mit dem Satelliten (20) verbunden ist,
wobei sich das Ende des Anzeigeindikators (50) in einem Abstand d2 (d2) von der Satellitenachse (27) befindet, der größer oder gleich dem Abstand d1 ist, **dadurch gekennzeichnet, dass** der Anzeigeindikator (50) drehfest mit dem Satelliten (20) verbunden ist und dass das Mobile (10) in Bezug auf die Anzeigefläche gegen den Uhrzeigersinn schwenkt.

2. Anzeigemechanismus nach Anspruch 1, wobei der Abstand d2 größer ist als der Abstand d1+r.

3. Anzeigemechanismus nach einem der vorhergehenden Ansprüche, wobei die Krone (30) in Bezug auf die Anzeigefläche fixiert ist.

4. Anzeigemechanismus nach Anspruch 1 oder 2, wobei die Krone (30) dazu ausgebildet ist, durch die Bewegung um die Anzeigeachse (17) in Drehung versetzt zu werden.

5. Anzeigemechanismus nach dem vorhergehenden Anspruch, wobei die angezeigte Information die Gangreserve ist.

6. Anzeigemechanismus nach einem der vorhergehenden Ansprüche, wobei die Krone (30) eine Innenverzahnung aufweist, die in den Satelliten (20) eingreift.

7. Anzeigemechanismus nach einem der Ansprüche 1 bis 6, **dadurch gekennzeichnet, dass** die Krone (30) eine Außenverzahnung aufweist, die über ein am Mobil (10) angebrachtes invertiertes Ritzel indirekt mit dem Satelliten (20) kämmt.

8. Anzeigemechanismus nach einem der vorhergehenden Ansprüche, der so eingerichtet ist, dass der Satellit (20) während eines Anzeigezyklus n+1 Umdrehungen in Bezug auf das Mobile (10) ausführt, während das Mobile (10) n Umdrehungen in der entgegengesetzten Richtung in Bezug auf den Anzeigebereich ausführt.

9. Anzeigemechanismus nach dem vorhergehenden Anspruch, wobei n gleich 1, 2, 3, 4 oder 5 ist.

10. Anzeigemechanismus nach einem der vorhergehenden Ansprüche, wobei der Anzeigeindikator (50) das Ende einer auf dem Satelliten (20) montierten Hand ist.

11. Retrograde Anzeige mit einem Anzeigemechanismus nach einem der vorangehenden Ansprüche.

## Claims

1. A mechanism for displaying information for a timepiece comprising:
a mobile (10) intended to be driven in rotation by the movement of the timepiece about a display axis (17),
a satellite (20) pivoted on the mobile (10) about a satellite axis (27) parallel to the display axis (17) and offset by a non-zero distance d1 (d1) from the display axis (17),
a display area (80),
a display indicator (50) comprising an end whose position relative to the display area (80) supplies the information,
a crown (30) of radius r, centered on the display axis (17) and linked kinematically to the satellite (20),
the end of the display indicator (50) being situated at a distance d2 (d2) from the satellite axis (27) greater than or equal to the distance d1, **characterized in that** said display indicator (50) is secured in rotation to the satellite (20), and **in that** the mobile element (10) pivots in a counterclockwise direction relative to the display area.

2. Display mechanism according to claim 1, wherein the distance d2 is greater than the distance d1+r.

3. Display mechanism according to one of the preceding claims, wherein the crown (30) is fixed with reference to the display area.

4. Display mechanism according to claim 1 or 2, wherein the crown (30) is intended to be driven in rotation by the movement about the display axis (17).

5. Display mechanism according to the preceding claim, wherein the information displayed is the power reserve.

6. Display mechanism according to one of the preceding claims, wherein the crown (30) comprises an internal toothing meshing with the satellite (20).

7. Display mechanism according to one of claims 1 to 6, wherein the crown (30) comprises an outer toothing meshing indirectly with the satellite (20) via a reversing pinion mounted on the mobile (10).

8. Display mechanism according to one of the preceding claims, arranged so that, during a display cycle, the satellite (20) performs n+1 rotations with reference to the mobile (10) whereas the mobile (10) performs n rotations in the opposite direction with reference to the display area.

9. Display mechanism according to the preceding claim, wherein n equals 1, 2, 3, 4 or 5.

10. Display mechanism according to one of the preceding claims, wherein the display indicator (50) is the end of a hand mounted on the satellite (20).

11. A retrograde display comprising a display mechanism according to one of the preceding claims.
